# FASCICULE DE BREVET EUROPEEN

(11) **EP 0 578 581 B1**
(45) Date de publication et mention de la délivrance du brevet: **29.12.1997**
(21) Numéro de dépôt: 93401796.3
(22) Date de dépôt: 09.07.1993
(51) Int. Cl.: A47L 17/08, D02G 3/12

(54) **Fils composites de type bouclette, procédé pour leur fabrication et produits de récurage en renfermant**
Bouclé-artige Verbundfäden, Verfahren für ihre Herstellung und sie umfassende Scheuerartikel
Composite pile yarns, method for its manufacture and scouring products made of it

(30) Priorité: 10.07.1992 FR 9208626; 10.07.1992 FR 9208900
(43) Date de publication de la demande: 12.01.1994
(73) Titulaire: FINANCIERE ELYSEES BALZAC, F-75008 Paris (FR)
(72) Inventeur: Johnson, Bryan, F-60000 Beauvais (FR); Thevenet, Bruno, F-26260 Saint Donat sur l'Herbasse (FR)
(74) Mandataire: Le Roux, Martine

(56) Documents cités:
- EP-A- 0 290 977
- FR-A- 658 583
- FR-A- 846 824
- FR-A- 2 670 806
- GB-A- 887 249
- US-A- 1 853 543
- US-A- 2 026 632
- US-A- 3 252 176
- US-A- 4 040 139
- PATENT ABSTRACTS OF JAPAN vol. 014, no. 123 (C-0698)8 Mars 1990 & JP-A-01 321 936 (KYOWA SANGYO K.K.) 27 Décembre 1989

## Description

La présente invention a pour objet un fil composite de type bouclette, un procédé pour la fabrication d'un tel fil et des produits de récurage contenant dans leur structure au moins un tel fil.

Elle concerne plus particulièrement un tel fil et son utilisation pour l'élaboration de produits de récurage (ou produits abrasifs).

L'utilisation de fils selon l'invention permet l'élaboration de produits récurants présentant un très fort pouvoir abrasif si l'on fait intervenir un métal au niveau des bouclettes ; un pouvoir abrasif plus ou moins fort si l'on utilise d'autres matériaux à ce niveau. Ceci est explicité plus avant dans le présent texte.

Le fil de l'invention est du type de celui intervenant dans la structure de l'étoffe récurante décrite dans le brevet US-A-2 026 632. Dans ledit brevet, le fil composite intervenant comprend une âme en un matériau textile naturel tel que le coton, autour de laquelle est enroulée, de manière lâche, selon une hélice, une lame métallique, en cuivre par exemple.

De la même façon, il a été décrit, dans le brevet US-A-1,853,543, un fil composite comprenant une âme autour de laquelle est enroulée, de manière lâche, selon une hélice, une lame métallique. De façon caractéristique, selon l'enseignement de ce document, ladite âme comprend également une lame métallique. On vise à multiplier ainsi les arêtes vives et à obtenir un effet récurant maximum.

Le fil composite de l'invention comprend également une âme autour de laquelle est enroulée, à distance, de manière flottante, au moins un fil, selon une hélice à spires non jointives. Ledit fil, en vue d'exercer une action abrasive, présente au moins une arête vive. De façon caractéristique, on a modifié, selon l'invention, la structure de ladite hélice, pour renforcer le pouvoir abrasif du fil la constituant. Pour une telle modification, on a du mettre au point un procédé spécifique de guipage dudit fil autour de l'âme.

De façon caractéristique, les spires de l'hélice sont réparties le long de l'âme de façon irrégulière, tantôt étirées, tantôt ramassées sur elles-mêmes pour former des bouclettes. Le fil enroulé autour de l'âme selon une hélice à spires non jointives se présente donc sous une forme irrégulière. Le long de sa longueur, il se présente tantôt selon une hélice à "grand" pas, tantôt selon un amas de spires (bouclettes).

La présence de ces bouclettes constitue l'une des originalités des fils composites selon l'invention et des produits de récurage incluant, dans leur structure, lesdits fils.

Le fil enroulé autour de l'âme présente au moins une arête vive. Il peut être de forme quelconque. Il consiste avantageusement en une lame.

Ledit fil est en un matériau dur. Un tel matériau est avantageusement choisi parmi les matériaux métalliques, les plastiques métallisés, les plastiques durs. Ledit fil peut notamment être élaboré :
- en acier inoxydable, en cuivre, en maillechort, en aluminium...
- en polyester métallisé avec de l'aluminium...
- en polyamide, polyester...

Ledit fil consiste avantageusement en une lame métallique résistant à l'eau de Javel.

Comme indiqué ci-dessus, on n'exclut nullement dans la structure des fils composites de l'invention l'intervention de plusieurs desdits fils, enroulés autour d'une même âme, lesdits fils étant en un même matériau ou en des matériaux différents.

L'âme des fils composites de l'invention peut comporter un ou plusieurs fils. De tels fils peuvent notamment être choisis parmi les fils en matière textile naturelle telle que le coton, les fils en matière textile artificielle telle que la viscose, les fils métalliques, les fils en matière plastique telle que le polypropylène, le polyester, le polyamide... Avantageusement, ladite âme comporte au moins deux fils en des matériaux différents dont au moins l'un est thermofusible, tandis que l'autre (ou les autres) est (sont) plus résistant(s) en température. Selon une variante préférée, ladite âme consiste en deux fils en matière plastique, l'un en polypropylène, l'autre en polyamide ou polyester.

On comprendra aisément l'intérêt de cette combinaison : fil(s) thermofusible(s)/fil(s) plus résistant(s) en température au sein de l'âme des fils composites de l'invention à la lecture de ce qui suit. On précise d'ores et déjà que la thermofusibilité d'au moins un des fils de l'âme permet de créer des liaisons, par collage, au sein de produits de récurage renfermant des fils composites, selon l'invention. De telle liaisons peuvent également être obtenues par soudage, soudage faisant intervenir au moins un fil métallique de l'âme et/ou un fil métallique enroulé en hélice autour de ladite âme.

Selon un autre de ses aspects, l'invention concerne un procédé pour la fabrication d'un fil composite tel que décrit ci-dessus.

On obtient un tel fil selon une technique du type guipage. Le guipage est en lui-même un procédé connu. On a notamment décrit dans la demande de brevet FR-A-2 670 806 un dispositif pour une certaine mise en oeuvre de celui-ci. Selon l'invention, le guipage est mis en oeuvre de façon caractéristique en faisant intervenir une aiguille. On fait défiler le ou les fils destiné(s) à constituer l'âme des fils composites selon l'invention le long de ladite aiguille et l'on guipe autour de l'ensemble aiguille/âme le ou les fil(s) présentant chacun au moins une arête vive, générant ainsi autour de ladite âme une ou des hélice(s) à pas irrégulier. L'âme défile, au cours dudit guipage, maintenue sous une certaine tension, de manière adjacente à l'aiguille. Du fait du manque de glissement des spires de l'hélice ou des hélices générée(s) sur l'aiguille, lesdites spires se dégagent, sous la tension, par paquets et c'est ainsi que se génèrent les bouclettes.

De façon avantageuse, ladite aiguille présente une extrémité conique et le guipage du ou desdits fil(s) est mis en oeuvre au niveau de ladite extrémité conique.

L'aiguille utilisée est généralement en métal.

C'est donc grâce à cette aiguille que les bouclettes sont obtenues et que les fils composites de l'invention présentent plusieurs arêtes vives, leur permettant d'exercer une forte action abrasive, une fois lesdits fils composites disposés sur un support approprié ou enroulés sur eux-mêmes.

La présente invention a également pour objets l'utilisation de tels fils composites pour l'élaboration de produits récurants et lesdits produits récurants per se.

Les produits de récurage selon l'invention incluent donc dans leur structure au moins un fil composite tel que décrit ci-dessus. Ils ont en tout état de cause, été élaborés en utilisant au moins un tel fil.

On peut retrouver dans lesdits produits de récurage le fil composite original ou modifié, suite à un traitement visant à créer des liaisons au sein de la structure desdits produits.

Ces liaisons peuvent notamment résulter de soudage et/ou collage mettant à profit la nature des matériaux intervenants : métal et/ou matériau thermofusible. Ces liaisons renforcent encore le pouvoir abrasif des produits de récurage au sein desquels elles interviennent. Elles stabilisent également leur structure.

L'homme du métier réalisera aisément à la lecture de ce qui suit l'intérêt de ces liaisons.

Les produits de récurage selon l'invention peuvent exister selon différentes formes et notamment sous la forme de tampons, de nappes, de combinés, disques ou patins récurants incluant de telles nappes dans leur structure. Ils sont utiles pour récurer et/ou abraser des surfaces métalliques, des parquets, des surfaces en béton...

Selon une première variante, les produits de récurage selon l'invention consistent en des tampons qui se présentent sous la forme de pelotes, obtenues par enroulement d'au moins un fil composite. On peut par exemple bobiner un tel fil autour d'un mandrin puis éjecter ledit mandrin. Avantageusement, lesdites pelotes présentent dans leur structure des liaisons par collage et/ou soudage. De telles liaisons augmentent la cohésion, la rigidité du tampon et par là même son pouvoir décrassant. Ces liaisons peuvent être générées par différentes techniques et notamment par soudage. On peut réaliser ponctuellement des soudures ou des brasures en faisant intervenir au moins un fil métallique enroulé autour de l'âme ; ladite âme comportant éventuellement au moins un autre fil métallique.

Ces liaisons peuvent également, selon une variante préférée, résulter de la fusion d'au moins un fil thermofusible de l'âme. Pour les générer, on fait passer le produit dans un four, à une température et pendant une durée suffisantes pour assurer la fusion dudit matériau thermofusible. La création de telles liaisons fait pratiquement disparaître un fil de l'âme du fil composite. C'est pourquoi, l'on utilise avantageusement au départ une âme multi-fils.

On n'exclut pas, selon l'invention, de générer au sein d'un tampon à la fois des soudures et des points de collage.

Selon une autre variante, les produits de récurage de l'invention consistent en des nappes comprenant un support et au moins un fil composite de l'invention, inséré et pris, avantageusement régulièrement dans ledit support ; des liaisons par collage et/ou soudage existant avantageusement entre ledit support et le(s)dit(s) fil(s) composite(s) et/ou entre lesdits fils composites.

Ledit support peut être de tout type. Il comporte au moins un fil de support et peut notamment être obtenu par tricotage.

Selon cette variante de l'invention, on incorpore donc des fils composites dans un support, par exemple tissé ou tricoté. Un tel support peut notamment consister en un tricot présentant une maille de type jersey, par exemple une maille jersey vanisé.

La nature des matériaux entrant dans la composition dudit support doit évidemment, si l'on souhaite créer des liaisons au sein de la structure support/fil(s) composite(s), être compatible avec les traitements générant lesdites liaisons.

Ledit support peut notamment renfermer de la cellulose, des fils métalliques, des fils de polyester et/ou polyamide...

Comme dans le cas des tampons précédemment décrits, on peut donc avantageusement créer au sein de ladite structure support/fil(s) composite(s) des liaisons. Ces liaisons peuvent être obtenues par collage et/ou soudage de matériaux entrant dans la composition des fils composites et éventuellement dans la composition du support. Ainsi, par fusion d'un fil thermofusible entrant dans la composition de l'âme de fils composites, on peut lier ceux-ci au support. La liaison sera encore plus forte si elle met aussi en jeu au moins un fil thermofusible du support. Au sein de nappes récurantes selon l'invention, on trouve donc avantageusement des liaisons résultant de la fusion de fil(s) thermofusible(s) présent(s) dans la structure des fils composites intervenants et/ou dans la structure du support. On peut, selon une variante, faire intervenir un fil thermofusible du même type dans l'âme des fils composites et dans le support et, par fusion dudit fil thermofusible, solidariser parfaitement lesdits fils composites audit support.

Ledit support peut par exemple consister en une nappe tricotée et l'incorporation de fils composites en son sein peut se faire à chaque rangée ou toutes les 2, 3, 4... rangées.

Ledit support peut être avantageusement obtenu par tricotage d'un fil double de support constitué d'un fil avant thermofusible et d'un fil de fond plus résistant en température et ledit fil composite constituer un fil de chaîneuse dudit tricot ; ledit fil composite comportant dans son âme un fil thermofusible présentant une température de fusion inférieure à ou voisine de celle dudit fil avant. La fusion desdits fils thermofusibles est assurée par traitement thermique adéquat de la nappe obtenue après incorporation du fil composite dans le support.

L'intervention de fil(s) thermofusible(s) dans la structure de nappes récurantes selon l'invention permet donc, par un traitement thermique approprié, de solidariser plus efficacement le support et les fils composites insérés dans celui-ci. Ceci influe, sur le pouvoir récurant du produit fini et sur sa stabilité, surtout au niveau de ses bords. On évite ainsi, en tout état de cause ou limite très fortement, les phénomènes d'effilochage.

A cette même fin, on peut prévoir de recouvrir les bords de telles nappes d'une pellicule de matériau thermofusible, que l'on fait fondre à la température adéquate. Cette étape supplémentaire du procédé est a priori superflue avec des nappes liées. Elle n'est toutefois pas écartée du cadre de l'invention.

On a insisté ci-dessus sur les liaisons par collage, résultant de la fusion d'au moins un matériau thermofusible présent dans la structure support/fil(s) composite(s).

L'homme du métier comprendra que les mêmes effets peuvent être obtenus en générant des liaisons par soudage entre des métaux entrant dans la composition des fils composites, notamment au croisement de deux fils de ce type et/ou des métaux entrant dans la composition du support.

On n'exclut pas, par ailleurs, de générer au sein des nappes récurantes à la fois des soudures et des points de collage.

A la lecture des propos ci-dessus, on réalisera par ailleurs tout l'intérêt des fils composites de l'invention qui se caractérisent donc par leur aspect bouclette et par leur structure qui permet au sein d'un matériau de figer plus ou moins lesdites bouclettes.

Selon une autre variante, les produits de récurage de l'invention consistent en des combinés récurants comprenant une éponge ou une mousse synthétique, par exemple une mousse de polyuréthanne, sur au moins une face de laquelle est collée une nappe récurante, telle que décrite ci-dessus ou encore en des disques de ponçage comprenant un support sur lequel est collée une telle nappe récurante.

On insistera ici sur les avantages que présentent les produits récurants de l'invention et tout particulièrement sur ceux des combinés récurants associant une éponge ou équivalent à une nappe récurante.

De tels combinés offrent une excellente prise en main, évitent le contact des mains de l'utilisateur avec la surface à récurer, et ont un pouvoir décrassant maximum. Par ailleurs, on peut optimiser la densité de fil sur la surface de l'éponge et limiter ainsi le problème du colmatage par les saletés.

L'invention est illustrée par les dessins annexés :
- la figure 1 représente, à échelle agrandie, un fil composite selon l'invention ;
- la figure 2 représente de manière schématique, le mode d'obtention d'un fil composite selon l'invention ;
- la figure 3 représente, à échelle agrandie, la maille élémentaire d'un support, pour nappes récurantes selon l'invention ;
- la figure 4 schématise, à échelle agrandie, une nappe récurante selon l'invention.

La figure 1 montre un fil composite 1 selon l'invention. Il comprend une âme 2 comportant deux fils 2a, 2b. Le fil 2a peut être en polypropylène (fusible vers 170°C), le fil 2b en polyester (stable à 170°C ; fusible vers 240°C). Ladite âme 2 est entourée par une lame métallique 3 selon une hélice. Les spires 4 de ladite hélice sont non jointives et sont réparties le long de ladite âme 2 de façon irrégulière. Lesdites spires 4 sont tantôt étirées 4a, tantôt ramassées sur elles-mêmes pour former des bouclettes 4b. Lesdites spires 4 entourent ladite âme 2 de manière flottante.

Conformément à la figure 2, un tel fil 1 est obtenu par guipage. L'âme 2 défile contre une aiguille fixe 5 et la lame métallique 3 est guipée autour de l'ensemble : âme 2/aiguille 5. Ladite aiguille 5 présente une extrémité conique 5a. En 20, on a représenté la tête de guipage dans l'axe de laquelle circule l'âme textile 2 et est fixée l'aiguille 5. Sur ladite tête de guipage 20 est montée une bobine 21 susceptible de débiter la lame métallique 3. La tête de guipage 20 est animée d'un mouvement de rotation autour de l'âme 2, de manière à déposer en hélice ladite lame 3 autour de ladite âme 2. Les spires métalliques 4 se dégagent par paquet 4b de l'extrémité 5a de l'aiguille, du fait du manque de glissement de la lame métallique 3 sur ladite aiguille 5.

Sur la figure 3, on a représenté en 8 un fil double de support pour nappes récurantes selon l'invention. Ledit fil double est constitué d'un fil de fond 8a et d'un fil avant ou fil de liaison 8b thermofusible. Ledit fil avant 8b peut être en polypropylène. Les deux fils 8a et 8b sont tricotés en parallèle suivant le principe du vanisé, pour obtenir un tricot tel que représenté en 11 sur la figure 4.

Sur la figure 4, on a schématisé une nappe récurante selon l'invention, à base d'un tricot 11 formant support. Ledit tricot 11 est obtenu par tricotage du fil double de support 8. Dans ledit tricot 11, on a entrelacé sous forme de fils de chaîneuse une pluralité de fils composites 1 selon l'invention. Chaque fil composite 1 se trouve pris, régulièrement selon sa longueur, dans le tricot 11. Les fils avant ou fil de liaison 8b du tricot 11 et l'âme 2 desdits fils composites 1 sont liés les uns aux autres par fusion de leurs matériaux thermofusibles (ici, par exemple, un seul et même matériau thermofusible : le polypropylène) selon des "points" de liaison 10. Ces "points" de liaison 10 emprisonnent et noient les fils métalliques. Ils stabilisent la nappe.(On notera qu'en réalité, pratiquement, l'intégralité des fils 8b a fondu).

A titre d'exemple, on précise ci-après la structure d'un fil composite selon l'invention.

Son âme est constituée de deux fils multibrins : l'un en polyproylène 550 décitex, l'autre en polyester 1100 décitex.

Autour de ladite âme, on a guipé une lame métallique en acier Inox. Son épaisseur est de 8 à 10 centièmes de mm, sa largeur de 45 à 50 centièmes de mm. Les spires de l'hélice obtenue ont un diamètre qui varie de 1,8 à 2,5 mm.

De tels fils sont avantageusement entrelacés sous forme de fils de chaîneuse dans les entremailles d'un tricot : polypropylène/polyester (PP, PE tels que caractérisés ci-dessus). Le tout est apprêté thermiquement vers 200°C pendant environ 5 min. On obtient ainsi une nappe récurante que l'on peut contrecoller sur une éponge ou une mousse polyuréthanne. On a ainsi réalisé un combiné récurant à fort pouvoir abrasif, qui offre une bonne prise en main.

## Revendications

1. Fil composite (1) comprenant une âme (2) autour de laquelle est enroulé, à distance, de manière flottante, au moins un fil (3) présentant au moins une arête vive, selon une hélice à spires (4) non jointives, caractérisé en ce que lesdites spires (4) de l'hélice sont réparties, le long de ladite âme (2) de façon irrégulière, tantôt étirées (4a), tantôt ramassées (4b) sur elles-mêmes pour former des bouclettes (4b).

2. Fil composite selon la revendication 1, caractérisé en ce que ledit fil (3) présentant au moins une arête vive est en un matériau dur choisi parmi les matériaux métalliques, les plastiques métallisés, les plastiques durs.

3. Fil composite selon l'une des revendications 1 ou 2, caractérisé en ce que ledit fil (3) présentant au moins une arête vive a la forme d'une lame.

4. Fil composite selon l'une quelconque des revendications 1 à 3, caractérisé en ce que ladite âme (2) comporte au moins deux fils (2a, 2b) en des matériaux différents, l'un au moins desdits fils (2a) étant thermofusible, tandis que l'autre (2b) (ou les autres) est (sont) plus résistant(s) en température.

5. Fil composite selon l'une quelconque des revendications 1 à 4, caractérisé en ce que ladite âme (2) consiste en deux fils, l'un (2a) en polypropylène, l'autre (2b) en polyamide ou polyester.

6. Procédé de fabrication d'un fil composite (1) selon l'une quelconque des revendications 1 à 5, caractérisé en ce qu'on fait défiler l'âme (2), maintenue sous une certaine tension, de manière adjacente à une aiguille (5) et en ce que l'on guipe le ou les fil(s) (3) présentant chacun au moins une arête vive autour de l'ensemble constitué par ladite âme (2) et ladite aiguille (5).

7. Procédé selon la revendication 6, caractérisé en ce que ladite aiguille (5) présente une extrémité conique (5a) et en ce que le guipage dudit ou desdits fil(s) (3) est mis en oeuvre au niveau de ladite extrémité conique (5a).

8. Produits de récurage caractérisés en ce que leur structure inclut au moins un fil composite (1) selon l'une quelconque des revendications 1 à 5 et/ou en ce qu'ils ont été préparés en utilisant au moins un fil composite (1) selon l'une des revendications 4 ou 5.

9. Produits de récurage selon la revendication 8, caractérisés en ce qu'ils consistent en des tampons, se présentant sous la forme de pelotes, obtenues par enroulement d'au moins un fil composite (1) selon l'une quelconque des revendications 1 à 5.

10. Produits de récurage selon la revendication 9, caractérisés en ce que lesdites pelotes présentent, dans leur structure, des liaisons par collage et/ou soudage.

11. Produits de récurage selon la revendication 8, caractérisés en ce qu'ils consistent en des nappes comprenant :
- un support (11) obtenu notamment par tricotage, composé d'au moins un fil de support (8) ;
- et au moins un fil composite (1) selon l'une quelconque des revendications 1 à 5, inséré et pris, dans ledit support (11).

12. Produits de récurage selon la revendication 11, caractérisés en ce que lesdites nappes présentent, dans leur structure, des liaisons (10), par collage et/ou soudage, entre ledit support (11) et le(s)dit(s) fil(s) composite(s) (1) et/ou entre lesdits fils composites (11).

13. Produits de récurage selon l'une des revendications 11 ou 12, caractérisés en ce que ledit support (11) est obtenu par tricotage d'un fil double (8) de support - à savoir un fil avant thermofusible (8b) et un fil de fond plus résistant en température (8a) - et en ce que le fil composite (1) constitue un fil de chaîneuse dudit tricot (11); ledit fil composite (1) comportant dans son âme (2) un fil thermofusible (2a) présentant une température de fusion inférieure à ou voisine de celle dudit fil avant (8b).

14. Produits de récurage selon l'une quelconque des revendications 10, 12 ou 13, caractérisés en ce que lesdites liaisons (10) résultent au moins en partie de la fusion d'au moins un fil thermofusible (2a) présent dans la structure du (des) fil(s) composite(s).

15. Produits de récurage selon la revendication 8, caractérisés en ce qu'ils consistent en des combinés récurants comprenant une éponge ou une mousse synthétique sur au moins une face de laquelle est collée une nappe récurante selon l'une quelconque des revendications 11 à 13 ou en des disques de ponçage comprenant un support sur lequel est collée une nappe récurante selon l'une quelconque des revendications 11 à 13.

## Claims

1. Composite strand (1) comprising a core (2) around which is wound, loosely and apart therefrom, at least one filament (3) having at least one sharp edge, so as to form a spiral of non-jointed coils (4), characterized in that said coils (4) of the spiral are distributed irregularly along said core (2), being sometimes stretched (4a) and sometimes curled up (4b) so as to form loops (4b).

2. Composite strand according to claim 1, characterized in that said filament (3) having at least one sharp edge is in a hard material selected from the metallic materials, metallized plastics, hard plastics.

3. Composite strand according to one of claims 1 or 2, characterized in that said filament (3) having at least one sharp edge has the form of a strip.

4. Composite strand according to any one of claims 1 to 3, characterized in that said core (2) contains at least two filaments (2a, 2b), in different materials, at least one of said filaments (2a) being heat-meltable, whilst the other (2b) (or the others) is (are) more resistant to temperature.

5. Composite strand according to any one of claims 1 to 4, characterized in that said core (2) consists of two filaments, one (2a) in polypropylene, the other (2b) in polyamide or polyester.

6. Method for producing a composite strand (1) according to any one of claims 1 to 5, characterized in that the core (2) is made to pass, while being maintained under a certain tension, in adjacent manner to a needle (5), and in that the filament(s) (3), each one of which having at least one sharp edge, is (are) wound around the assembly constituted by said core (2) and said needle (5).

7. Method according to claim 6, characterized in that said needle (5) has a conical end (5a) and in that the winding of said filament(s) (3) is performed at the level of said conical end (5a).

8. Scouring products characterized in that their structure includes at least one composite strand (1) according to any one of claims 1 to 5 and/or in that they have been prepared in using at least one composite strand (1) according to one of claims 4 or 5.

9. Scouring products according to claim 8, characterized in that they consist of pads, which are in the form of balls, obtained by winding at least one composite strand (1) according to any one of claims 1 to 5.

10. Scouring products according to claim 9, characterized in that said balls include in their structure bonds produced by sealing and/or soldering.

11. Scouring products according to claim 8, characterized in that they consist of webs comprising:
- a support (11) obtained notably by knitting, composed of at least one support filament (8); and
- at least one composite strand (1) according to any one of claims 1 to 5, inserted and caught in said support (11).

12. Scouring products according to claim 11, characterized in that said webs have, in their structure, bonds (10), produced by sealing and/or soldering, between said support (11) and said composite strand(s) (1) and/or between said composite strands (11).

13. Scouring products according to one of claims 11 or 12, characterized in that said support (11) is obtained by knitting a double support filament (8) - namely a heat-meltable outer filament (8b) and a backing filament more resistant to heat (8a) - and in that the composite strand (1) constitutes a warp filament of said knitting (11); said composite strand (1) comprising in its core (2), a heat-meltable filament (2a) which has a melting point lower than or approaching that of said outer filament (8b).

14. Scouring products according to any one of claims 10, 12 or 13, characterized in that said bonds (10) result at least in part from the fusion of at least one heat-meltable filament (2a) present in the structure of the composite strand(s).

15. Scouring products according to claim 8, characterized in that they consist of scouring combinations comprising a sponge or a synthetic foam on at least one face of which is bonded a scouring web according to any one of claims 11 to 13, or in sanding disks comprising a support on which is bonded a scouring web according to any one of claims 11 to 13.

## Patentansprüche

1. Verbundfaden (1) mit einer Seele (2), um welche mit Abstand schwebend mindestens ein Faden bzw. Draht (3), der mindestens eine scharfe Kante aufweist, wendelförmig in nicht aneinander anstoßenden Windungen (4) herumgeschlungen ist, dadurch gekennzeichnet, daß die genannten Windungen (4) des Wendels längs der genannten Seele (2) unregelmäßig teils auseinandergezogen (4a), teils aufeinandergedrängt (4b) angeordnet sind, um kleine Schlingen (4b) zu bilden.

2. Faden nach Anspruch 1, dadurch gekennzeichnet, daß der genannte Draht (3) mindestens eine scharfe Kante aufweist und aus einem harten Material besteht, das unter den Metallmaterialien, den metallisierten Kunststoffen und den Hartkunststoffen ausgewählt ist.

3. Faden nach einem der Ansprüche 1 oder 2, dadurch gekennzeichnet, daß der genannte Draht (3) mindestens eine schneidenförmige, scharfe Kante aufweist.

4. Faden nach irgendeinem der Ansprüche 1 bis 3, dadurch gekennzeichnet, daß die genannte Seele (2) mindestens zwei Fäden (2a, 2b) aus unterschiedlichen Materialien aufweist, wobei mindestens einer genannten Fäden (2a) durch Wärme schmelzbar ist, während der oder die andere(n) (2b) temperaturbeständiger ist oder sind.

5. Faden nach irgendeinem der Ansprüche 1 bis 4, dadurch gekennzeichnet, daß die genannte Seele (2) zwei Fäden aufweist, und zwar den einen (2a) aus Polypropylen und den anderen (2b) aus Polyamid oder Polyester.

6. Verfahren zur Herstellung eines Verbundfadens (1) nach irgendeinem der Ansprüche 1 bis 5, dadurch gekennzeichnet, daß man die Seele (2), die unter einer bestimmten Spannung gehalten wird, neben einer Nadel (5) entlanglaufen läßt, und daß man den Draht oder die Drähte (3) mit jeweils mindestens einer scharfen Kante rund um die Anordnung herumspinnt, die von der genannten Seele (2) und der genannten Nadel (5) gebildet ist.

7. Verfahren nach Anspruch 6, dadurch gekennzeichnet, daß die genannte Nadel (5) ein konisches Ende (5a) aufweist, und daß das Umspinnen mit dem oder den genannten Draht oder Drähten (3) auf der Höhe des genannten konischen Endes (5a) durchgeführt wird.

8. Scheuerartikel, dadurch gekennzeichnet, daß ihr Aufbau mindestens einen Verbundfaden (1) nach mindestens einem der Ansprüche 1 bis 5 aufweist, und/oder daß sie unter Verwendung mindestens eines Verbundfadens (1) nach einem der Ansprüche 4 oder 5 hergestellt sind.

9. Scheuerartikel nach Anspruch 8, dadurch gekennzeichnet, daß sie aus Tampons bestehen und sich in der Form von Wickelkörpern darstellen, die durch Aufrollen mindestens eines Verbundfadens (1) nach irgendeinem der Ansprüche 1 bis 5 erhalten wurden.

10. Scheuerartikel nach Anspruch 9, dadurch gekennzeichnet, daß die genannten Wickelkörper in ihrem Aufbau Klebe- und/oder Schweißverbindungen aufweisen.

11. Scheuerartikel nach Anspruch 8, dadurch gekennzeichnet, daß sie aus Tüchern bestehen, mit
- einem Träger (11), der insbesondere durch Wirken erzielt wurde und aus mindestens einem Trägerfaden (8) zusammengesetzt ist, und
- mindestens einem Verbundfaden (1) gemäß irgendeinem der Ansprüche 1 bis 5, der im genannten Träger (11) eingesetzt und gehalten ist.

12. Scheuerartikel nach Anspruch 11, dadurch gekennzeichnet, daß die genannten Tücher in ihrem Aufbau Verbindungen (10) durch Verklebung und/oder durch Verschweißung zwischen dem genannten Träger (11) und dem oder den genannten Verbundfaden oder -fäden (1) und/oder den genannten Verbundfäden bzw. -drähten (11) aufweisen.

13. Scheuerartikel nach einem der Ansprüche 11 oder 12, dadurch gekennzeichnet, daß der genannte Träger (11) durch Wirken eines Doppel-Trägerfadens (8) erzielt wird, und zwar eines oberen, durch Wärme schmelzbaren Fadens (8b) und eines temperaturbeständigeren Grundfadens (8a), und daß der Verbundfaden (1) einen eingefügten Faden des genannten Wirkstoffes (11) bildet; wobei der Verbundfaden (1) in seiner Seele einen durch Wärme schmelzbaren Faden (2a) aufweist, mit einer Schmelztemperatur, die niedriger ist als die des genannten oberen Fadens (8b) oder dieser nahekommt.

14. Scheuerartikel nach irgendeinem der Ansprüche 10, 12 oder 13, dadurch gekennzeichnet, daß die genannten Verbindungen (10) sich mindestens teilweise aus dem Schmelzen mindestens eines durch Wärme schmelzbaren Fadens (2a) ergeben, der im Aufbau des Verbundfadens oder der Verbundfäden vorliegt.

15. Scheuerartikel nach Anspruch 8, dadurch gekennzeichnet, daß sie aus kombinierten Scheuermitteln bestehen, mit einem synthetischen Schwamm oder Schaumstoff, bei dem auf mindestens eine Fläche ein Scheuertuch nach irgendeinem der Ansprüche 11 bis 13 aufgeklebt ist, oder aus Schleifscheiben mit einem Träger, auf den ein Scheuertuch nach irgendeinem der Ansprüche 11 bis 13 aufgeklebt ist.
